# EUROPÄISCHE PATENTSCHRIFT

(11) **EP 4 161 864 B1**
(45) Veröffentlichungstag und Bekanntmachung des Hinweises auf die Patenterteilung: **04.09.2024**
(21) Anmeldenummer: 21745819.9
(22) Anmeldetag: 19.07.2021
(51) Int. Cl.: B67D 7/46, F04B 23/02, F04B 15/02, B67D 7/64

(54) **VORRICHTUNG ZUM FÖRDERN VON VISKOSEM MATERIAL**
APPARATUS FOR CONVEYING VISCOUS MATERIAL
APPAREIL POUR TRANSPORTER UN MATÉRIAU VISQUEUX

(30) Priorität: 06.08.2020 DE 102020120748; 06.08.2020 DE 102020120815; 19.10.2020 DE 102020127440
(43) Veröffentlichungstag der Anmeldung: 12.04.2023
(62) Teilanmeldung aus: 24187303.3
(73) Patentinhaber: Atlas Copco IAS GmbH, 75015 Bretten (DE)
(72) Erfinder: ENDERLE, Gerrit, 75438 Knittlingen (DE); HAUSNER, Thomas, 75015 Bretten (DE); KNOPF, Marco, 69231 Malschenberg (DE)
(74) Vertreter: Patentanwälte Bregenzer und Reule Partnerschaftsgesellschaft mbB
(86) Internationale Anmeldenummer: PCT/EP2021/070111
(87) Internationale Veröffentlichungsnummer: WO 2022/028869

(56) Entgegenhaltungen:
- EP-A1- 0 827 937
- EP-A1- 3 296 075
- EP-A1- 3 590 609
- EP-B1- 2 906 333
- WO-A1-2018/192642
- DE-A1- 102014 011 395
- DE-A1- 102018 104 763
- DE-B4- 102007 003 972

## Beschreibung

Die Erfindung betrifft eine Vorrichtung zum Fördern von viskosem Material aus einem fassartigen Behälter.

Solche Vorrichtungen werden beispielsweise zum Auftragen von Klebstoffen, Dichtstoffen, Dämmstoffen oder Wärmeleitpasten auf Werkstücke, insbesondere auf Karosseriebauteile bei der Produktion von Kraftfahrzeugen, eingesetzt. Das viskose Material wird dabei mittels einer Pumpe über eine Materialauslassöffnung aus dem Behälter gefördert, wobei eine die Materialauslassöffnung aufweisende Folgeplatte mittels einer Hebe- und Absenkeinrichtung stets in Anlage an einer Oberfläche des Materials im Behälter gehalten wird und durch Absenken mittels der Hebe- und Absenkeinrichtung dem absinkenden Materialspiegel im Behälter folgt. Gegenüber dem Behältermantel ist die Folgeplatte abgedichtet, so dass einerseits kein Material aus dem Behälter ausdringen und andererseits keine Luft aus der Umgebung in den Behälter eindringen kann. Ist der Behälter entleert, so wird er gegen einen neuen, vollen Behälter ausgetauscht, wobei zunächst die Folgeplatte aus dem entleerten Behälter nach oben herausbewegt wird, um dann in den mittlerweile unter ihr positionierten vollen Behälter eingeführt zu werden, bis sie auf dem viskosen Material aufliegt und der Fördervorgang beginnen kann. Beim Einführen der Folgeplatte in den vollen Behälter ist es aber unvermeidlich, dass Luft zwischen der Folgeplatte und dem viskosen Material eingeschlossen wird, welche vor dem Abpumpen des viskosen Materials aus dem Behälter entfernt werden muss. Zudem liegt die Folgeplatte mit ihrem Umfang abgedichtet an der dem Behälterinneren zugewandten Innenfläche des Behältermantels an, so dass beim Absenken auf die Oberfläche des viskosen Materials eine Kraft aufgewendet werden muss. Beim manuellen Einführen einer Folgeplatte in einen vollen Behälter erfordert das Abpumpen der im Behälterinneren befindlichen Luft und das Absenken der Folgeplatte auf die Materialoberfläche ein großes Geschick der Bedienperson. Es ist zudem bekannt (vgl. DE 10 2017 000 047 A1), vor Beginn der Förderung des viskosen Materials so lange Material abzupumpen und als Ausschuss zu verwerfen, bis das geförderte Material keine Lufteinschlüsse mehr aufweist. Diese Praxis ist aber insbesondere dann nachteilig, wenn das viskose Material sehr teuer ist.

In der DE 10 2018 104 763 A1 ist eine Vorrichtung gemäß Oberbegriff des Anspruchs 1 beschrieben, die eine Belüftungsöffnung und eine Belüftungseinrichtung aufweist. Eine Entlüftungsöffnung und eine Entlüftungseinrichtung ist in der DE 10 2018 104 763 A1 nicht beschrieben. Eine weitere Fördervorrichtung zum Fördern eines viskosen Materials ist aus der EP 3 296 075 A1 bekannt, während aus der DE 10 2007 003 972 B4 eine Vorrichtung mit einer Faßpumpe und einer Folgeplatte bekannt ist, wobei die Entlüftungsöffnungen der Folgeplatte mittels Schaumplatten abgedeckt sind.

Es ist daher Aufgabe der Erfindung, eine Vorrichtung der eingangs genannten Art zu entwickeln, die ein automatisiertes Einführen der Folgeplatte in den Behälter und/oder ein automatisiertes Entfernen der Folgeplatte aus dem Behälter ermöglicht.

Diese Aufgabe wird durch eine Vorrichtung mit den Merkmalen des Anspruchs 1 bzw. einem Verfahren gemäß einem der Ansprüche 13 oder 15 gelöst. Vorteilhafte Weiterbildungen der Erfindung sind Gegenstand der abhängigen Ansprüche.

Der Erfindung liegt der Gedanke zugrunde, durch automatisiertes Umschalten zwischen einem Bewegungsmodus, bei dem die Haltestange bzw. die Haltestangen insbesondere motorisch angetrieben abgesenkt wird bzw. werden, und einem Entlüftungsmodus alternierend umzuschalten, indem mittels der Entlüftungseinrichtung Luft aus dem Behälterinneren durch die Entlüftungsöffnung(en) abgesaugt wird. Zu diesem Zweck ist die Folgeplatte schwimmend bezüglich der Hebeund Absenkeinrichtung gelagert und vertikal begrenzt gegenüber dieser beweglich. Dabei ist es möglich, dass die schwimmende Lagerung zwischen der Folgeplatte und der mindestens einen Haltestange angeordnet ist, so dass die Folgeplatte bezüglich der mindestens einen Haltestange vertikal begrenzt beweglich ist, oder dass sie zwischen der mindestens einen Haltestange und einem vertikal beweglichen, die Haltestange(n) tragenden Tragelement der Hebe- und Absenkeinrichtung angeordnet ist, so dass sie bezüglich des Tragelements vertikal begrenzt beweglich ist, so dass mittels der Erzeugung eines Unterdrucks im Behälterinneren die Folgeplatte weiter in das Behälterinnere gezogen wird und die mindestens eine Haltestange bzw. das Tragelement in ihrer bzw. seiner Position verbleibt, um anschließend, wenn das Abpumpen von Luft beendet ist, nachgeführt zu werden. Diese Schritte werden solange abwechselnd wiederholt, bis die Folgeplatte auf dem viskosen Material aufliegt. Umgekehrt kann bei der Entfernung einer Folgeplatte aus einem entleerten Behälter alternierend zwischen dem Bewegungsmodus, in dem die mindestens eine Haltestange bzw. das Tragelement angehoben wird, und einem Belüftungsmodus umgeschaltet werden, in dem Druckluft in das Behälterinnere eingeleitet wird. Der Überdruck im Behälterinneren drückt die Folgeplatte nach oben, bis sie obere Endposition bezüglich der mindestens einen Haltestange erreicht hat, worauf die Einleitung von Druckluft gestoppt wird und die mindestens eine Haltestange bzw. das Tragelement der Folgeplatte vorauseilend ein Stück nach oben bewegt wird.

Zweckmäßig ist die Folgeplatte mit jeder Haltestange oder die mindestens eine Haltestange mit dem Tragelement mittels mindestens eines in einem sich vertikal erstreckenden Langloch geführten Bolzens verbunden. Dies ist ein einfacher und dennoch zuverlässiger Aufbau der schwimmenden Lagerung der Folgeplatte an der mindestens einen Haltestange, um sie bezüglich der mindestens einen Haltestange vertikal begrenzt beweglich zu befestigen. Dabei wird bevorzugt, dass die Sensoreinrichtung eine Wegmesseinrichtung zur Detektion der Position der Folgeplatte bezüglich der mindestens einen Haltestange bzw. bezüglich des Tragelements aufweist. Die Wegmesseinrichtung misst den von der Folgeplatte bezüglich der mindestens einen Haltestange bzw. bezüglich des Tragelements zurückgelegten Weg und kann damit die Position der Folgeplatte bezüglich der mindestens einen Haltestange bzw. bezüglich des Tragelements und auch das Erreichen der oberen und unteren Endpositionen mit hoher Genauigkeit bestimmen. Es ist jedoch auch möglich, dass die Sensoreinrichtung mindestens einen ersten Sensor zur Detektion des Bolzens oder eines der Bolzen bei Erreichen der oberen Endposition durch die Folgeplatte und mindestens einen zweiten Sensor zur Detektion des Bolzens oder eines der Bolzen bei Erreichen der unteren Endposition durch die Folgeplatte aufweist. Die Sensoren sind vorzugsweise Näherungsschalter. Sie schalten dann, wenn der Bolzen oder einer der Bolzen entweder die untere oder die obere Endposition erreicht.

Es ist möglich, dass der mindestens eine Bolzen fest mit der Folgeplatte verbunden ist und in einem insbesondere vertikal verlaufenden Langloch geführt ist, das sich über die mindestens eine Haltestange oder ein fest mit dieser verbundenes Bauteil erstreckt. Es wird jedoch bevorzugt, dass jede Haltestange mit ihrem unteren Ende in einer an der Oberseite der Folgeplatte fixierten Hülse aufgenommen ist und dass von ihr mindestens ein Bolzen radial absteht, der in einem Langloch der Hülse geführt ist. Die Hülse kann beispielsweise an der Folgeplatte angeschraubt sein. Es ist auch möglich und insbesondere für kleinere Vorrichtungen vorteilhaft, dass jede Haltestange mit ihrem oberen Ende in einer an einem vertikal beweglichen Bauteil der Hebe- und Absenkeinrichtung, insbesondere an der Unterseite einer Traverse, fixierten Hülse aufgenommen ist. Auch in diesem Fall steht von der mindestens einen Haltestange mindestens ein Bolzen radial ab, der in einem Langloch der Hülse geführt ist. Desweiteren wird bevorzugt, dass von jeder Haltestange mindestens zwei Bolzen in gleichen Winkelabständen zueinander radial abstehen, die jeweils in einem Langloch der zugehörigen Hülse geführt sind. Insbesondere können zwei Bolzen in einander entgegengesetzten Richtungen radial von jeder Haltestange abstehen. Diese Maßnahme schafft eine Symmetrie, die eine Belastung der Bolzen durch auftretende Drehmomente verringert. Zudem wird bevorzugt, dass die Hebe- und Absenkeinrichtung mehrere Haltestangen aufweist, die vorzugsweise konzentrisch und in gleichen Abständen zueinander um einen Mittelpunkt der Folgeplatte angeordnet sind. Mit anderen Worten verlaufen die Haltestangen in gleichen Abständen zu einer Mittellängsachse der im Wesentlichen zylindrisch ausgebildeten Folgeplatte. Insbesondere können zwei Haltestangen vorgesehen sein, die einander bezüglich des Mittelpunkts bzw. der Mittelachse diametral gegenüberliegen.

Um zu erkennen, wenn der Behälter entleert ist, kann die Folgeplatte einen Sensor zur Erkennung des Aufsitzens auf dem Behälterboden aufweisen. Dieser weist einen aus der Unterseite der Folgeplatte ragenden, gegen eine Rückstellkraft in die Folgeplatte beweglichen Stift auf. Der Stift löst das Sensorsignal aus, wenn die Folgeplatte mit ihrem vollen Gewicht auf dem Behälterboden aufsitzt und der Stift in die Folgeplatte hineingedrückt wird.

Es kann mindestens eine Belüftungsöffnung und mindestens eine von ihr im Abstand angeordnete Entlüftungsöffnung vorgesehen sein. Es wird jedoch bevorzugt, dass die Belüftungsöffnung(en) und die Entlüftungsöffnung(en) zusammenfallen, so dass mindestens eine Öffnung in der Folgeplatte für das Einleiten und Absaugen von Luft vorhanden ist. Die Entlüftungseinrichtung kann beispielsweise ein Kompressor oder eine Venturi-Düse sein. Es ist auch möglich, die Entlüftungseinrichtung so auszugestalten, dass sie in umgekehrter Richtung betrieben werden kann und Druckluft in das Behälterinnere einleitet. Es ist jedoch auch möglich, die Druckluft über eine gesonderte Druckluftleitung zuzuführen.

Um zu vermeiden, dass beim Absaugen von Luft aus dem Behälterinneren viskoses Material mit angesaugt wird, ist gemäß einem bevorzugten Ausführungsbeispiel an der Unterseite der Folgeplatte eine die Entlüftungsöffnung(en) und/oder die Belüftungsöffnung(en) bedeckende und die Materialauslassöffnung freilassende Abdeckschicht aus einem für Luft durchlässigen und für Flüssigkeit undurchlässigen Material angeordnet. Die Abdeckschicht kann an das viskose Material angepasst werden. Sie muss nicht für jede Flüssigkeit undurchlässig sein, sondern nur für das betreffende viskose Material, das aus dem Behälter gefördert werden soll. Insbesondere kann die Abdeckschicht aus einem faltbaren Material bestehen, beispielsweise aus einer dünnen Filzschicht oder einem handelsüblichen Unkrautvlies. Um das Einlegen der Abdeckschicht auf die Materialoberfläche unter der Folgeplatte zu erleichtern, kann die Abdeckschicht an ihrem Umfangsrand mit einem starren Ring verbunden sein. Es ist aber auch möglich, dass die Abdeckschicht an ihrem Umfangsrand mit einem Ring aus elastisch dehnbarem Material verbunden ist. Die Abdeckschicht besteht vorzugsweise aus Polypropylen (PP), insbesondere aus thermisch gebundenen Endlosfilamenten. Dabei wird eine Polypropylenschicht bevorzugt mit einem Gewicht nach DIN EN 29073 T.1 von 60 g/m² +/- 10%, welche zweckmäßig eine Höchstzugkraft nach DIN EN 29073 T.2 längs von 130 N/5 cm und quer von 90 N/5 cm, jeweils +/- 20% und eine Dehnung nach DIN EN 29073 T.3 längs von 88% und quer von 87%, jeweils +/- 20% aufweist. Ein solches Material wird beispielsweise von der Firma p. glatzeder gmbh unter der Bezeichnung PP-Spinnvlies 60g/m² - LA vertrieben. Auch andere Flächengewichte sind möglich. Beim Einführen der Folgeplatte wird Luft durch die Abdeckschicht hindurch aus dem Behälterinneren abgesaugt, während das viskose Material im Behälter zurückgehalten wird, so dass der Ausschuss an Material verringert wird. Vor dem Einführen der Folgeplatte in den Behälter kann der elastisch dehnbare Ring gedehnt und über den umlaufenden Rand des Behältermantels gezogen werden, so dass er um den Behältermantel an einer dem Behälterinneren abgewandten Außenseite umlaufend angeordnet ist. Wird die Folgeplatte in den Behälter eingeführt, so beaufschlagt sie die Abdeckschicht, so dass der Ring vom Behältermantel gezogen wird und sich um eine äußere Mantelfläche der Folgeplatte legt. Der Ring kann dann eine zusätzliche Dichtung zwischen der Folgeplatte und dem Behältermantel bilden. Wenn der Behälter entleert ist und die Folgeplatte aus ihm entfernt wurde, kann die Abdeckschicht samt Ring von der Folgeplatte abgezogen und weggeworfen werden. Es wird dann eine neue Abdeckschicht am Behälter befestigt, indem ihr Ring über den umlaufenden Rand des Behältermantels gezogen wird.

Im Folgenden wird die Erfindung anhand eines in der Zeichnung schematisch dargestellten Ausführungsbeispiels näher erläutert. Es zeigen
- Fig. 1: eine Vorrichtung zum Fördern von viskosem Material in Seitenansicht;
- Fig. 2: die Vorrichtung gemäß Fig. 1 in Draufsicht;
- Fig. 3: den unteren Bereich der Vorrichtung gemäß Fig. 1, 2 im Schnitt entlang der Linie A-A und
- Fig. 4: einen vergrößerten Ausschnitt aus Fig. 3.

Die in der Zeichnung dargestellte Vorrichtung 10 dient dem Fördern von viskosem Material aus einem fassartigen Behälter. Sie weist eine Folgeplatte 12 auf, die mittels einer Hebe- und Absenkeinrichtung 14 angehoben und abgesenkt werden kann. Die Hebe- und Absenkeinrichtung 14 weist eine Bodenplatte 16 auf sowie auf der Bodenplatte 16 montierte Hydraulikzylinder 18, deren Kolbenstangen 20 nach oben herausgeführt und mittels eines Tragelements 22 in Form einer Traverse miteinander verbunden sind. Von der Traverse 22 erstrecken sich zwei Haltestangen 24 nach unten, an denen die Folgeplatte 12 aufgehängt ist.

Die Folgeplatte 12 weist zentral eine Materialauslassöffnung 26 auf, durch die das viskose Material mittels einer Schöpfkolbenpumpe 28 aus dem Behälter gefördert werden kann, wenn die Folgeplatte 12 mit ihrer Unterseite auf dem viskosen Material aufliegt. Sie weist zudem mehrere Be- und Entlüftungsöffnungen 30 auf, durch die Luft aus dem Behälterinneren abgepumpt und Druckluft in das Behälterinnere eingeleitet werden kann. An die Be- und Entlüftungsöffnungen 30 kann wahlweise eine nicht näher dargestellte Entlüftungseinrichtung oder eine Belüftungseinrichtung angeschlossen werden.

Die Folgeplatte 12 ist mit den Haltestangen 24 nicht starr verbunden, sondern schwimmend an ihnen gelagert in dem Sinne, dass sie bezüglich der Haltestangen 24 begrenzt vertikal beweglich ist. Zu diesem Zweck sind an der Oberseite 32 der Folgeplatte 12 zwei Hülsen 34 angeschraubt, die jeweils das untere Ende einer der beiden Haltestangen 24 aufnehmen. Von jeder der Haltestangen steht radial ein Bolzen 36 ab, der durch ein sich in vertikaler Richtung erstreckendes Langloch 38 in der betreffenden Hülse 34 durchgreift und in diesem in vertikaler Richtung längs verschieblich geführt ist. Nach außen hin wird das Langloch 38 jeweils durch eine Abdeckkappe 40 bedeckt. Bezüglich der Haltestangen 24 kann die Folgeplatte 12 zwischen einer in Fig. 3, 4 gezeigten oberen Endposition, in der die Bolzen 36 jeweils am unteren Ende des jeweiligen Langlochs 38 anliegen, und einer oberen Endposition, in der sie jeweils am oberen Ende des betreffenden Langlochs 38 anliegen, verschoben werden. Eine Sensoreinrichtung in Gestalt einer Wegmesseinrichtung 42 an jeder Hülse 24 detektiert die Position der Folgeplatte 12 bezüglich der Haltestangen 24 und insbesondere das Erreichen der oberen Endposition und das Erreichen der unteren Endposition durch die Folgeplatte 12. Die Wegmesseinrichtung 42 gibt Signale an eine nicht näher dargestellte Steuereinrichtung, wenn die jeweilige Endposition von der Folgeplatte 12 erreicht wird.

Um viskoses Material aus einem Behälter fördern zu können, wird die Folgeplatte 12 mittels der Hebe- und Absenkeinrichtung 14 von der Bodenplatte 16 abgehoben, und der nach oben offene Behälter wird unter der Folgeplatte 12 auf der Bodenplatte 16 aufgestellt. Ein Abdeckelement 50 wird dann den nach oben offenen Behälter überdeckend an diesem angeordnet. Das Abdeckelement 50 weist eine Abdeckschicht 52 auf, die für Luft durchlässig ist, nicht aber für das viskose Material. Die Abdeckschicht 52 ist dünn und besteht aus einem faltbaren Material wie beispielsweise einem handelsüblichen Unkrautvlies oder einer dünnen Filzschicht. Rings um die Abdeckschicht 52 läuft ein elastisch dehnbarer Ring 54 um, der über die Mantelfläche des Behälters gezogen wird, so dass er in gedehntem Zustand außen an der Mantelfläche anliegt. Die Folgeplatte 12 wird dann abgesenkt, drückt auf die Abdeckschicht 52 und zieht somit den elastischen Ring 54 von der Mantelfläche des Behälters ab, bis er sich an die Mantelfläche 56 der Folgeplatte 12 anlegt, wie in Fig. 4 dargestellt. Die Abdeckschicht 52 bedeckt die Be- und Entlüftungsöffnung 30, nicht aber die Materialauslassöffnung 26. Die Folgeplatte 12 wird mittels der Hebe- und Absenkeinrichtung 14 so weit abgesenkt, bis ein um ihre Mantelfläche 56 umlaufender Wischring 58 an der Innenfläche des Behältermantels zur Anlage kommt, so dass dessen Reibungskraft das weitere Einführen der Folgeplatte 12 hemmt.

Ein weiteres Absenken der Haltestangen 24 bringt die Folgeplatte 12 in ihre obere Endposition, so dass die Wegmesseinrichtung 42 auslöst und die Steuereinrichtung die Entlüftungseinrichtung aktiviert sowie die Hebe- und Absenkeinrichtung 14 stoppt. Durch den im Behälter entstehenden Unterdruck wird die Folgeplatte 12 nach unten gezogen, bis sie in ihre untere Endposition gelangt, so dass die Wegmesseinrichtung 42 auslöst, die Steuereinrichtung die Entlüftungseinrichtung deaktiviert und die Hebe- und Absenkeinrichtung 14 ansteuert, welche die Haltestangen 24 absenkt. Der Wechsel zwischen einem Bewegungsmodus, in dem die Entlüftungseinrichtung deaktiviert ist und die Hebe- und Absenkeinrichtung 14 die Haltestangen 24 bewegt, und einem Entlüftungsmodus, in dem die Haltestangen 24 ortsfest gehalten werden und Luft aus dem Behälterinneren durch die Be- und Entlüftungsöffnungen 30 mittels der Entlüftungseinrichtung abgepumpt wird, wird so lange fortgeführt, bis die Folgeplatte 12 auf dem viskosen Material aufliegt und die Luft aus dem Behälter abgepumpt ist. Dann beginnt der Fördervorgang, bei dem die Schöpfkolbenpumpe 28 das viskose Material aus dem Behälter abpumpt. Durch den entstehenden Unterdruck im Behälter folgt die Folgeplatte 12 dem Materialspiegel, bis sie in ihre untere Endposition gelangt, worauf wiederum die Steuereinrichtung aufgrund eines Signals der Wegmesseinrichtung 42 die Hebe- und Absenkeinrichtung 14 ansteuert, so dass die Haltestangen 24 abgesenkt werden, bis die Folgeplatte 12 ihre obere Endposition erreicht und die Wegmesseinrichtung 42 ein entsprechendes Signal an die Steuereinrichtung übermittelt. Um zu verhindern, dass der Behälter von der Bodenplatte 16 abgehoben wird, wenn in ihm ein Unterdruck herrscht, kann mindestens ein fest mit der Bodenplatte 16 verbundener Niederhalter vorgesehen sein, der an einem unteren und/oder an einem oberen Behälterrand angreift.

Ist der Behälter entleert, so wird entsprechend der Vorgehensweise beim Einführen der Folgeplatte 12 in den Behälter die Folgeplatte 12 aus diesem entfernt. Hierzu wird mittels der Belüftungseinrichtung Druckluft in die Be- und Entlüftungsöffnung 30 eingeleitet, wodurch sich die Folgeplatte 12 druckbeaufschlagt vom Behälterboden abhebt. Sie gelangt dann in ihre obere Endposition, die Wegmesseinrichtung 42 schaltet, die Steuereinrichtung unterbricht die Druckluftzufuhr und aktiviert die Hebe- und Absenkeinrichtung 14, welche die Haltestangen 24 anhebt, bis die Folgeplatte 12 wieder in ihrer unteren Endposition angelangt ist.

Dann schaltet wiederum die Wegmesseinrichtung 42, die Hebe- und Absenkeinrichtung 14 wird angehalten und es wird wieder Druckluft in das Behälterinnere eingeleitet und so fort, bis die Folgeplatte 12 den oberen Behälterrand erreicht und abgehoben werden kann.

Zusammenfassend ist folgendes festzuhalten: Die Erfindung betrifft gemäß einem Ausführungsbeispiel eine Vorrichtung 10 zum Fördern von viskosem Material aus einem fassartigen, einen Behälterboden und einen sich vom Behälterboden nach oben erstreckenden Behältermantel aufweisenden Behälter, mit einer Folgeplatte 12, die an der dem Behälterinneren zugewandten Innenfläche des Behältermantels anliegend in Richtung zum Behälterboden und vom Behälterboden weg beweglich ist, und die eine Materialauslassöffnung 26 und mindestens eine Entlüftungsöffnung 30 und/oder mindestens eine Belüftungsöffnung 30 aufweist, mit einer Entlüftungseinrichtung zum Absaugen von Luft aus dem Behälterinneren durch die Entlüftungsöffnung(en) 30 und/oder mit einer Belüftungseinrichtung zum Einleiten von Druckluft in das Behälterinnere durch die Belüftungsöffnung(en) 30, mit einer Hebe- und Absenkeinrichtung 14 zum Anheben und Absenken der Folgeplatte 12, mit einer Steuereinrichtung zum abwechselnden Ansteuern der Hebe- und Absenkeinrichtung 14 in einem Bewegungsmodus und der Entlüftungseinrichtung oder der Belüftungseinrichtung in einem Entlüftungsmodus bzw. in einem Belüftungsmodus, wobei die Hebe- und Absenkeinrichtung 14 mindestens eine vertikal verlaufende Haltestange 24 aufweist, die mit einer Oberseite 32 der Folgeplatte 12 verbunden ist, wobei die Folgeplatte 12 bezüglich der mindestens einen Haltestange 24 vertikal begrenzt beweglich ist, und mit einer Sensoreinrichtung 42 zur Detektion mindestens einer oberen Endposition und mindestens einer unteren Endposition der Folgeplatte 12 bezüglich der mindestens einen Haltestange 24 und zur Übermittlung der detektierten Positionen an die Steuereinrichtung.

## Patentansprüche

1. Vorrichtung zum Fördern von viskosem Material aus einem fassartigen, einen Behälterboden und einen sich vom Behälterboden nach oben erstreckenden Behältermantel aufweisenden Behälter, mit einer Folgeplatte (12), die an der dem Behälterinneren zugewandten Innenfläche des Behältermantels anliegend in Richtung zum Behälterboden und vom Behälterboden weg beweglich ist, und die eine Materialauslassöffnung (26) und mindestens eine Entlüftungsöffnung (30) und/oder mindestens eine Belüftungsöffnung (30) aufweist, mit einer Entlüftungseinrichtung zum Absaugen von Luft aus dem Behälterinneren durch die Entlüftungsöffnung(en) (30) und/oder mit einer Belüftungseinrichtung zum Einleiten von Druckluft in das Behälterinnere durch die Belüftungsöffnung(en) (30), mit einer Hebe- und Absenkeinrichtung (14) zum Anheben und Absenken der Folgeplatte (12), mit einer Steuereinrichtung zum abwechselnden Ansteuern der Hebe- und Absenkeinrichtung (14) in einem Bewegungsmodus und der Entlüftungseinrichtung oder der Belüftungseinrichtung in einem Entlüftungsmodus bzw. in einem Belüftungsmodus, wobei die Hebe- und Absenkeinrichtung (14) mindestens eine vertikal verlaufende Haltestange (24) aufweist, die mit einer Oberseite (32) der Folgeplatte (12) verbunden ist und sich von einem in vertikaler Richtung beweglichen Tragelement (22) nach unten erstreckt, **dadurch gekennzeichnet, dass** die Folgeplatte (12) bezüglich der mindestens einen Haltestange (24) und/oder bezüglich des Tragelements (22) vertikal begrenzt beweglich ist, und dass die Vorrichtung eine Sensoreinrichtung (42) zur Detektion mindestens einer oberen Endposition und mindestens einer unteren Endposition der Folgeplatte (12) bezüglich der mindestens einen Haltestange (24) oder bezüglich des Tragelements (22) und zur Übermittlung der detektierten Positionen an die Steuereinrichtung aufweist.

2. Vorrichtung nach Anspruch 1, **dadurch gekennzeichnet, dass** die Folgeplatte (12) mit jeder Haltestange (24) oder jede Haltestange (24) mit dem Tragelement (22) mittels mindestens eines in einem sich vertikal erstreckenden Langloch (38) geführten Bolzens (36) verbunden ist.

3. Vorrichtung nach Anspruch 2, **dadurch gekennzeichnet, dass** die Sensoreinrichtung (42) mindestens eine Wegmesseinrichtung zur Detektion der Position der Folgeplatte (12) bezüglich der mindestens einen Haltestange (24) oder bezüglich des Tragelements (22) aufweist.

4. Vorrichtung nach Anspruch 2, **dadurch gekennzeichnet, dass** die Sensoreinrichtung mindestens einen ersten Sensor zur Detektion des Bolzens (36) oder eines der Bolzen (36) bei Erreichen der oberen Endposition durch die Folgeplatte (12) und mindestens einen zweiten Sensor zur Detektion des Bolzens (36) oder eines der Bolzen (36) bei Erreichen der unteren Endposition durch die Folgeplatte (12) aufweist.

5. Vorrichtung nach einem der Ansprüche 2 bis 4, **dadurch gekennzeichnet, dass** jede Haltestange (24) mit ihrem unteren Ende in einer an der Oberseite (32) der Folgeplatte (12) fixierten Hülse (34) oder mit ihrem oberen Ende in einer am Tragelement (22) fixierten Hülse aufgenommen ist und dass von ihr mindestens ein Bolzen (36) radial absteht, der in einem Langloch (38) der Hülse (34) geführt ist.

6. Vorrichtung nach Anspruch 5, **dadurch gekennzeichnet, dass** von jeder Haltestange (24) mindestens zwei Bolzen (36) in gleichen Winkelabständen zueinander radial abstehen, die jeweils in einem Langloch (38) der zugehörigen Hülse (34) geführt sind.

7. Vorrichtung nach einem der vorangehenden Ansprüche, **dadurch gekennzeichnet, dass** die Hebe- und Absenkeinrichtung (14) mehrere Haltestangen (24) aufweist, die vorzugsweise konzentrisch und in gleichen Abständen zueinander um einen Mittelpunkt der Folgeplatte (12) angeordnet sind.

8. Vorrichtung nach einem der vorangehenden Ansprüche, **dadurch gekennzeichnet, dass** die Folgeplatte (12) einen Sensor zur Erkennung des Aufsitzens auf dem Behälterboden aufweist, der einen aus der Unterseite der Folgeplatte (12) ragenden, gegen eine Rückstellkraft in die Folgeplatte (12) beweglichen Stift aufweist.

9. Vorrichtung nach einem der vorangehenden Ansprüche, **dadurch gekennzeichnet, dass** an der Unterseite der Folgeplatte (12) eine die Entlüftungsöffnungen) (30) und/oder die Belüftungsöffnung(en) (30) bedeckende und die Materialauslassöffnung (26) freilassende Abdeckschicht (52) aus einem für Luft durchlässigen und für Flüssigkeiten undurchlässigen Material angeordnet ist.

10. Vorrichtung nach Anspruch 9, **dadurch gekennzeichnet, dass** die Abdeckschicht (52) aus einem faltbaren Material besteht.

11. Vorrichtung nach Anspruch 10, **dadurch gekennzeichnet, dass** die Abdeckschicht (52) an ihrem Umfangsrand mit einem starren Ring oder mit einem Ring (54) aus elastisch dehnbarem Material verbunden ist.

12. Vorrichtung nach einem der Ansprüche 9 bis 11, **dadurch gekennzeichnet, dass** die Abdeckschicht (52) aus Polypropylen (PP) besteht, insbesondere aus thermisch gebundenen Endlosfilamenten.

13. Verfahren zum Einführen der Folgeplatte (12) einer Vorrichtung (10) nach einem der Ansprüche 1 bis 12 in einen nach oben offenen, einen Behälterboden und einen sich vom Behälterboden nach oben erstreckenden Behältermantel aufweisenden fassartigen Behälter, wobei die Folgeplatte (12) mittels der Hebe- und Absenkeinrichtung (14) auf den Behälter abgesenkt wird, bis sie an der Innenfläche des Behältermantels dichtend anliegt, wobei mittels abwechselndem Umschalten zwischen dem Bewegungsmodus und dem Entlüftungsmodus die Folgeplatte (12) nach Erreichen ihrer oberen Endposition durch Entlüften des Behälterinneren abgesenkt und die mindestens eine Haltestange (24) bzw. das Tragelement (22) nach Erreichen der unteren Endposition der Folgeplatte (12) durch die Hebe- und Absenkeinrichtung (14) abgesenkt wird.

14. Verfahren nach Anspruch 13, unter Verwendung einer Vorrichtung (10) nach Anspruch 10, wobei die Abdeckschicht (52) an ihrem Umfangsrand mit einem Ring (54) aus elastisch dehnbarem Material verbunden ist, wobei vor dem Absenken der Folgeplatte (12) auf den Behälter die Abdeckschicht (52) am Behälter befestigt wird, indem der Ring (54) gedehnt und über den umlaufenden Rand des Behältermantels gezogen wird, so dass er um den Behältermantel an einer dem Behälterinneren abgewandten Außenseite umlaufend angeordnet ist, und wobei der Ring (54) durch Beaufschlagen der Abdeckschicht (52) durch die Folgeplatte (12) bei deren Einführen in den Behälter vom Behältermantel gezogen wird und sich um eine äußere Mantelfläche (56) der Folgeplatte (12) legt.

15. Verfahren zum Entfernen der Folgeplatte (12) einer Vorrichtung (10) nach einem der Ansprüche 1 bis 12 aus einem nach oben offenen, einen Behälterboden und einen sich vom Behälterboden nach oben erstreckenden Behältermantel aufweisenden fassartigen Behälter, wobei mittels abwechselndem Umschalten zwischen dem Bewegungsmodus und dem Belüftungsmodus die mindestens eine Haltestange (24) bzw. das Tragelement (22) nach Erreichen der oberen Endposition durch die Folgeplatte (12) angehoben und die Folgeplatte (12) nach Erreichen ihrer unteren Endposition durch Einleiten von Druckluft in das Behälterinnere angehoben wird.

## Claims

1. Apparatus for conveying viscous material out of a barrel-like container that has a container bottom and a container mantle that extends upward from the container bottom, having a follower plate (12) that can be moved in the direction toward the container bottom and away from the container bottom, lying against the inner surface of the container mantle, which faces the container interior, and that has a material outlet opening (26) and at least one de-aeration opening (30) and/or at least one aeration opening (30), having a de-aeration device for drawing off air from the container interior through the de-aeration opening(s) (30) and/or having an aeration device for introducing compressed air into the container interior through the aeration opening(s) (30), having a lifting and lowering device (14) for lifting and lowering the follower plate (12), having a control device for alternately controlling the lifting and lowering device (14) in a movement mode and the de-aeration device or the aeration device in a de-aeration mode or in an aeration mode, wherein the lifting and lowering device (14) has at least one holding rod (24) that runs vertically, which is connected with a top side (32) of the follower plate (12) and extends downward from a support element (22) that can move in the vertical direction, **characterized in that** the follower plate (12) can be moved vertically, within limits, with reference to the at least one holding rod (24) and/or with reference to the support element (22), and **in that** the apparatus has a sensor device (42) for detecting at least one upper end position and at least one lower end position of the follower plate (12) with reference to the at least one holding rod (24) or with reference to the support element (22) and for transmitting the detected positions to the control device.

2. Apparatus according to claim 1, **characterized in that** the follower plate (12) is connected with each holding rod (24) or each holding rod (24) is connected with the support element (22) by means of at least one bolt (36) that is guided in an oblong hole (38) that extends vertically.

3. Apparatus according to claim 2, **characterized in that** the sensor device (42) has at least one path measurement device for detecting the position of the follower plate (12) with reference to the at least one holding rod (24) or with reference to the support element (22).

4. Apparatus according to claim 2, **characterized in that** the sensor device has at least a first sensor for detecting the bolt (36) or one of the bolts (36) when the follower plate (12) reaches the upper end position and at least a second sensor for detecting the bolt (36) or one of the bolts (36) when the follower plate (12) reaches the lower end position.

5. Apparatus according to one of claims 2 to 4, **characterized in that** each holding rod (24) is held, with its lower end, in a sleeve (34) fixed in place on the top side (32) of the follower plate (12) or, with its upper end, in a sleeve fixed in place on the support element (22), and that at least one bolt (36) projects radially away from it, which bolt is guided in an oblong hole (38) of the sleeve (34).

6. Apparatus according to claim 5, **characterized in that** at least two bolts (36) project radially away from each holding rod (24), at equal angular distances from one another, which bolts are each guided in an oblong hole (38) of the related sleeve (34).

7. Apparatus according to one of the preceding claims, **characterized in that** the lifting and lowering device (14) has multiple holding rods (24), which are preferably arranged concentrically and at equal distances from one another, around a center point of the follower plate (12).

8. Apparatus according to one of the preceding claims, **characterized in that** the follower plate (12) has a sensor for recognizing that the plate sits on the container bottom, which sensor has a pin that projects out of the underside of the follower plate (12) and can move into the follower plate (12) counter to a reset force.

9. Apparatus according to one of the preceding claims, **characterized in that** a cover layer (52) composed of a material that is permeable for air and impermeable for liquids, which layer covers the de-aeration opening(s) (30) and/or the aeration opening(s) (30) and leaves the material outlet opening (26) free is arranged on the underside of the follower plate (12).

10. Apparatus according to claim 9, **characterized in that** the cover layer (52) consists of a foldable material.

11. Apparatus according to claim 10, **characterized in that** the cover layer (52) is connected with a rigid ring or with a ring (54) composed of elastically stretchable material on its circumferential edge.

12. Apparatus according to one of claims 9 to 11, **characterized in that** the cover layer (52) consists of polypropylene (PP), in particular of thermally bonded endless filaments.

13. Method for introducing the follower plate (12) of an apparatus (10) according to one of claims 1 to 12 into a barrel-like container that is open toward the top, has a container bottom and a container mantle that extends upward from the container bottom, wherein the follower plate (12) is lowered onto the container by means of the lifting and lowering device (14), until it lies against the inner surface of the container mantle, forming a seal, wherein the follower plate (12) is lowered by means of alternately switching between the movement mode and the de-aeration mode after its upper end position has been reached, by means of de-aeration of the container interior, and the at least one holding rod (24) or the support element (22) is lowered by means of the lifting and lowering device (14) after the lower end position of the follower plate (12) has been reached.

14. Method according to claim 13, using an apparatus (10) according to claim 10, wherein the cover layer (52) is connected with a ring (54) composed of elastically stretchable material on its circumferential edge, wherein before lowering the follower plate (12) onto the container, the cover layer (52) is affixed to the container, in that the ring (54) is stretched and drawn over the circumferential edge of the container mantle, so that it is arranged circumferentially around the container mantle on an outer side that faces away from the container interior, and wherein the ring (54) is drawn from the container mantle by means of impacting the cover layer (52) by means of the follower plate (12) during its introduction into the container, and lays itself around an outer mantle surface (56) of the follower plate (12).

15. Method for removing the follower plate (12) of an apparatus (10) according to one of claims 1 to 12 from a barrel-like container that is open toward the top, has a container bottom and a container mantle that extends upward from the container bottom, wherein the at least one holding rod (24) or the support element (22) is lifted by means of alternately switching between the movement mode and the aeration mode after the upper end position has been reached by the follower plate (12), and the follower plate (12) is lifted after it has reached its lower end position, by means of introducing compressed air into the container interior.

## Revendications

1. Dispositif de convoyage d'un matériau visqueux à partir d'un récipient du type fût, muni d'un fond et d'une enveloppe s'étendant vers le haut depuis le fond dudit récipient, comprenant un plateau suiveur (12) qui est en applique contre la face intérieure de l'enveloppe du récipient, tournée vers l'espace interne dudit récipient, est doué de mobilité en direction du fond dudit récipient et à l'écart dudit fond du récipient, et est pourvu d'un orifice (26) de sortie de matière et d'au moins un orifice de ventilation (30) et/ou d'au moins un orifice d'aération (30) ; un appareil de ventilation conçu pour évacuer de l'air, par aspiration, hors de l'espace interne du récipient à travers l'(les) orifice(s) de ventilation (30), et/ou un appareil d'aération conçu pour introduire de l'air comprimé dans ledit espace interne du récipient, à travers l'(les) orifice(s) d'aération (30) ; un appareil (14) de soulèvement et d'abaissement, conçu pour soulever et abaisser le plateau suiveur (12) ; un appareil de commande affecté au pilotage alterné dudit appareil (14) de soulèvement et d'abaissement dans un mode mouvement, et dudit appareil de ventilation ou dudit appareil d'aération, respectivement dans un mode ventilation et dans un mode aération, ledit appareil (14) de soulèvement et d'abaissement comportant au moins une tige de retenue (24) qui se dresse verticalement, est reliée à une face supérieure (32) dudit plateau suiveur (12) et s'étend, vers le bas, à partir d'un élément de support (22) mobile dans le sens vertical, **caractérisé par le fait que** le plateau suiveur (12) est doué de mobilité verticale limitée par rapport à la tige de retenue (24) à présence minimale et/ou vis-à-vis de l'élément de support (22) ; et **par le fait que** ledit dispositif est pourvu d'un appareil de détection (42) conçu pour détecter au moins un emplacement extrême supérieur et au moins un emplacement extrême inférieur dudit plateau suiveur (12) par rapport à ladite tige de retenue (24) à présence minimale ou vis-à-vis dudit élément de support (22), et pour transmettre les emplacements détectés à l'appareil de commande.

2. Dispositif selon la revendication 1, **caractérisé par le fait que** le plateau suiveur (12) est relié à chaque tige de retenue (24), ou chaque tige de retenue (24) est reliée à l'élément de support (22), à l'aide d'au moins une cheville (36) guidée dans un trou oblong (38) s'étendant verticalement.

3. Dispositif selon la revendication 2, **caractérisé par le fait que** l'appareil de détection (42) est doté d'au moins un appareil mesureur de courses, en vue de détecter l'emplacement du plateau suiveur (12) par rapport à la tige de retenue (24) à présence minimale ou vis-à-vis de l'élément de support (22).

4. Dispositif selon la revendication 2, **caractérisé par le fait que** l'appareil de détection comprend au moins un premier capteur dévolu à la détection de la cheville (36), ou de l'une des chevilles (36), lorsque le plateau suiveur (12) atteint l'emplacement extrême supérieur, et au moins un second capteur assigné à la détection de ladite cheville (36), ou de l'une desdites chevilles (36), lorsque ledit plateau suiveur (12) atteint l'emplacement extrême inférieur.

5. Dispositif selon l'une des revendications 2 à 4, **caractérisé par le fait que** chaque tige de retenue (24) est logée, par son extrémité inférieure, dans un fourreau (34) verrouillé à demeure à la face supérieure (32) du plateau suiveur (12) ou, par son extrémité supérieure, dans un fourreau verrouillé à demeure sur l'élément de support (22) ; et **par le fait qu'**au moins une cheville (36), faisant saillie radialement au-delà de ladite tige, est guidée dans un trou oblong (38) dudit fourreau (34).

6. Dispositif selon la revendication 5, **caractérisé par le fait qu'**au moins deux chevilles (36), faisant saillie radialement au-delà de la tige de retenue (24) à des espacements angulaires identiques l'une par rapport à l'autre, sont respectivement guidées dans un trou oblong (38) du fourreau (34) associé.

7. Dispositif selon l'une des revendications précédentes, **caractérisé par le fait que** l'appareil (14) de soulèvement et d'abaissement compte plusieurs tiges de retenue (24) implantées, de préférence, concentriquement et à des distances mutuellement identiques autour d'un point central du plateau suiveur (12).

8. Dispositif selon l'une des revendications précédentes, **caractérisé par le fait que** le plateau suiveur (12) est muni d'un capteur conçu pour identifier l'assise sur le fond du récipient et présentant une broche qui dépasse au-delà de la face inférieure dudit plateau suiveur (12) et est mobile, dans ledit plateau suiveur (12), en opposition à une force de rappel.

9. Dispositif selon l'une des revendications précédentes, **caractérisé par le fait qu'**une couche de recouvrement (52) en un matériau perméable à l'air et imperméable aux liquides, occultant l'(les) orifice(s) de ventilation (30) et/ou l'(les) orifice(s) d'aération (30) et libérant orifice (26) de sortie de matière, est disposée à la face inférieure du plateau suiveur (12).

10. Dispositif selon la revendication 9, **caractérisé par le fait que** la couche de recouvrement (52) est constituée d'un matériau apte au pliage.

11. Dispositif selon la revendication 10, **caractérisé par le fait que** la couche de recouvrement (52) est reliée, au niveau de son bord périphérique, à un anneau rigide ou à un anneau (54) en un matériau élastiquement extensible.

12. Dispositif selon l'une des revendications 9 à 11, **caractérisé par le fait que** la couche de recouvrement (52) consiste en du polypropylène (PP), notamment en des filaments sans fin solidarisés thermiquement.

13. Procédé d'insertion du plateau suiveur (12) d'un dispositif (10), conforme à l'une des revendications 1 à 12, dans un récipient du type fût ouvert vers le haut, muni d'un fond et d'une enveloppe s'étendant vers le haut depuis le fond dudit récipient, ledit plateau suiveur (12) étant abaissé sur le récipient, au moyen de l'appareil (14) de soulèvement et d'abaissement, jusqu'à ce qu'il soit en applique, de manière étanche, contre la face intérieure de l'enveloppe dudit récipient, sachant que, sous l'effet d'une commutation alternée entre le mode mouvement et le mode ventilation, ledit plateau suiveur (12) est abaissé après qu'il a atteint son emplacement extrême supérieur, par ventilation de l'espace interne dudit récipient, et la tige de retenue (24) à présence minimale, respectivement l'élément de support (22), est abaissé(e) par ledit appareil (14) de soulèvement et d'abaissement après que l'emplacement extrême inférieur dudit plateau suiveur (12) a été atteint.

14. Procédé selon la revendication 13, faisant usage d'un dispositif (10) conforme à la revendication 10, la couche de recouvrement (52) étant reliée, au niveau de son bord périphérique, à un anneau (54) en un matériau élastiquement extensible, sachant que, préalablement à l'abaissement du plateau suiveur (12) sur le récipient, ladite couche de recouvrement (52) est fixée audit récipient en ce sens que ledit anneau (54) est étiré et tendu au-dessus du bord du pourtour de l'enveloppe dudit récipient, de telle sorte qu'il soit périphériquement mis en place autour de ladite enveloppe du récipient, au niveau d'une face extérieure pointant à l'opposé de l'espace interne dudit récipient, et sachant que, moyennant une sollicitation de ladite couche de recouvrement (52) par ledit plateau suiveur (12) lors de l'introduction de ce dernier dans le récipient, ledit anneau (54) est tendu par l'enveloppe dudit récipient et vient se plaquer autour d'une surface extérieure (56) de l'enveloppe dudit plateau suiveur (12).

15. Procédé de dissociation du plateau suiveur (12) d'un dispositif (10), conforme à l'une des revendications 1 à 12, d'avec un récipient du type fût ouvert vers le haut, muni d'un fond et d'une enveloppe s'étendant vers le haut depuis le fond dudit récipient, sachant que, sous l'effet d'une commutation alternée entre le mode mouvement et le mode aération, la tige de retenue (24) à présence minimale, respectivement l'élément de support (22), est soulevé(e) après que ledit plateau suiveur (12) a atteint l'emplacement extrême supérieur, et ledit plateau suiveur (12) est soulevé, après qu'il a atteint son emplacement extrême inférieur, par introduction d'air comprimé dans l'espace interne dudit récipient.
